# EUROPÄISCHE PATENTANMELDUNG

(11) **EP 0 204 332 A2**
(43) Veröffentlichungstag der Anmeldung: **10.12.1986**
(21) Anmeldenummer: 86107613.1
(22) Anmeldetag: 04.06.1986
(51) Int. Cl.: F24H 9/02, F24H 1/10

(54) **Wandgerät zur Zubereitung von warmen Wasch- und Duschwasser**

(30) Priorität: 05.06.1985 DE 8516496 U
(71) Anmelder: Sarauer, Friedrich, D-8859 Ehekirchen (DE)
(72) Erfinder: Sarauer, Friedrich, D-8859 Ehekirchen (DE)
(74) Vertreter: Beetz & Partner Patentanwälte

(57) **Zusammenfassung**

Gegenstand der Erfindung ist ein Wandgerät zur Zubereitung von warmem Brauch-, Wasch- und Duschwasser, bestehend aus einem langgestreckten Gehäuse (1), aus einem im Gehäuse angeordneten Flüssigkeitsbehälter (3) mit einem darin zentral angeordneten langgestreckten elektrischen Heizelement (8), aus je einem am Behälter abgedichtet befestigten Anschluß für Kalt- und Warmwasser und aus einer am Gehäuse montierten Entnahme-Armatur (12). Zur Erzielung einer optimalen Anpassung an die Raumverhältnisse münden erfindungsgemäß die Anschlüsse (4, 5) für den Kaltwasserzulauf und für die Heißwasserentnahme direkt in den Innenraum des Flüssigkeitsbehälters (3) aus und das in das zu erwärmende Wasser im Flüssigkeitsbehälter (1) eintauchende Heizelement (1) ist an einem an der Behälterstirnwand (6) montierten Kopfstück (7) befestigt.

## Beschreibung

Die Erfindung betrifft ein Wandgerät zur Zubereitung von warmem Wasch- und Duschwasser, bestehend aus einem langgestreckten Gehäuse, aus einem im Gehäuse angeordneten Flüssigkeitsbehälter mit einem darin zentral angeordneten langgestreckten elektrischen Heizelement, aus je einem am Behälter abgedichtet befestigten Anschluß für Kalt- und Warmwasser und aus einer am Gehäuse montierten Entnahme-Armatur.

Seit langem sind durch Gas oder elektrisch beheizte sog. Durchlauferhitzer in Haushalten und gewerblichen Räumen bekannt, die an den betreffenden Raumwänden montiert werden und einen Kaltwasserzulauf sowie einen Heißwasserablauf zu einem Hahn oder einer Mischbatterie aufweisen. Diese Geräte haben relativ große Abmessungen und beanspruchen demzufolge einen erheblichen Raum, der beispielsweise bei Duschen und sog. Naßzellen nicht zur Verfügung steht. Darüber hinaus sind diese bekannten Geräte insbesondere aufgrund dieser Abmessungen optisch unattraktiv. Insbesondere bei älteren Geräten mit einem Kessel wird das in den Kessel eingefüllte Wasser chargenweise erwärmt, so daß nach Entleeren einer erwärmten Kesselfüllung nur noch lauwarmes oder kaltes Wasser zur Verfügung steht.

Aus dem DE-GBM 81 12 680 ist ein als Wandbrausestab mit integrierter Brauchwasser-Elektroheizung zum Duschen bezeichnetes Wandgerät bekannt, das aus einem langgestreckten, vertikal an eine Wand montierbaren Mantelgehäuse besteht, in dem ein mit Öl gefüllter Behälter angeordnet ist. Zentral in diesem Behälter erstreckt sich ein elektrisches Heizelement, welches von einer Rohrwendel mit Zwischenabstand umgeben ist. Über einen am Flüssigkeitsbehälter abgedichtet befestigten Kaltwasseranschluß wird die Rohrwendel mit Kaltwasser beaufschlagt, das sich bei seinem Durchlauf erwärmt und am oberen Ende der Wendel über einen Warmwasserablauf und einen flexiblen armierten Schlauch einer Handbrause zugeführt wird. Diese Handbrause kann in eine höhenverstellbar am Mantelgehäuse angeordnete Halterung eingesetzt werden. Der besondere Vorteil dieses Wandgerätes liegt in seiner langgestreckten stabförmigen Form, die seinen Einsatz auch in engen Duschkabinen ermöglicht. Nachteilig ist jedoch die durch die indirekte elektrische Beheizung des Wassers verursachte Stromaufnahme und ferner die fehlende Möglichkeit einer Temperatureinstellung des entnommenen Duschwassers durch Mischen von Kalt- und Warmwasser. Darüber hinaus kann dieses Gerät nicht in eine Wand versenkt eingebaut werden, so daß nach wie vor ein gewisser Raumanteil einer Duschkabine verlorengeht.

Aufgabe der Erfindung ist es, ein Wandgerät zur Zubereitung von warmem Wasch- und Duschwasser zu schaffen, das unter Überwindung der Nachteile bekannter Geräte eine verbesserte Energieausnutzung, einen weiter verringerten Raumbedarf und bei ansprechendem Äußeren eine feinfühlige Einstellung der Wassertemperatur ermöglicht.

Erfindungsgemäß wird diese Aufgabe dadurch gelöst, daß die Anschlüsse für den Kaltwasserzulauf und für die Heißwasserentnahme direkt in den Behälterinnenraum münden, daß das in das zu erwärmende Wasser im Behälter eintauchende Heizelement an einem an der Behälterstirnwand montierten Kopfstück befestigt ist und daß an einer Längswand des Gehäuses eine mit dem Heißwasseranschluß verbundene Mischbatterie angeordnet ist.

Die direkte Beheizung des den Behälterinnenraum durchfließenden Wassers führt insbesondere unter Verwendung eines Dreiphasen-Heizelementes zu einer schnellen und intensiven Aufheizung des Wassers bei relativ geringem Stromverbrauch. Für diese schnelle und intensive Aufheizung ist die langgestreckte Rohrform des Wasserbehälters und auch die Länge des darin vollständig eingetauchten Heizelementes wesentlich, wobei die Breite des zwischen der Behälterwand und dem Heizelement gebildeten Ringraumes auf den Querschnitt und die Heizleistung des Heizelementes abgestellt sein sollte, um eine hinsichtlich Stromverbrauch und Wassertemperatur optimale Aufwärmung zu erzielen. Ein wesentlicher Vorteil des erfindungsgemäßen Gerätes ist seine einfache Montagemöglichkeit durch z. B. Wanddübel, und zwar entweder an ebenen ggf. gekachelten Wandflächen oder bei besonders günstiger Platzausnutzung in einer beliebigen Ecke, z. B. einer Duschkabine. Das langgestreckte Gehäuse von vorzugsweise rechteckigem Querschnitt ragt nur wenige cm über die Wandfläche hinaus. Insbesondere bei der Anordnung in einer Ecke wird keinerlei Nutzraum für die Vorrichtung beansprucht, da die Eckbereiche "Totzonen" darstellen.

Die Anwendung des erfindungsgemäßen Gerätes ist jedoch nicht auf Duschen beschränkt. Vielmehr kann das Wandgerät auch horizontal auf einer Wandfläche oder unter Putz oberhalb einer Badewanne montiert werden und bei entsprechender Form- und Farbgebung des Gehäuses ein zusätzliches dekoratives Element eines Badezimmers darstellen. Entsprechendes gilt für Küchen und andere privat oder gewerblich genutzte Räume. Besonders vorteilhaft läßt sich das erfindungsgemäße Gerät bei der Altbausanierung und bei der Modernisierung von Küchen, Hotelzimmern, Wasch- und Baderäumen sowie auch Werkstätten u. dgl. einsetzen, da das Gerät lediglich an einer Wand befestigt und an eine vorhandene Kaltwasserleitung angeschlossen werden muß. Besonders geeignet sind die erfindungsgemäßen Wandgeräte für Duschsäulen, die frei in einem geeigneten Raum aufgestellt werden und in deren Seitenwänden ein oder mehrere der Wandgeräte an- oder eingebaut sind.

Schließlich ist das Gerät auch als Wärmeerzeuger für eine Fußbodenheizung geeignet. Aufgrund seiner flachen Bauausführung kann das - ggf. besonders steif ausgeführte - Gehäuse in einer Fußbodenvertiefung angeordnet werden, wobei der Heißwasserauslaß mit einem Ende und der "Kaltwasseranschluß" mit dem anderen Ende der im Fußboden verlegten Schläuche direkt oder auch über eine Pumpe mit Ausgleichsbehälter verbunden wird.

Um Überhitzungen des Heißwassers und insbesondere dadurch bedingte Kalkablagerungen im Flüssigkeitsbehälter und an den Heizelementen zu vermeiden, ist in dem das Heizelement tragenden Kopfstück ein Temperatur-Begrenzer angeordnet..

Gemäß einer zweckmäßigen Weiterbildung eines für Duschen ausgelegten Wandgerätes gemäß der Erfindung ist an einer Längswand des Gehäuses eine z. B. als Stange oder Rohr ausgeführte Längsführung montiert, an der mindestens eine Halterung für eine Handbrause und ggf. für eine Seifenschale höhenverstellbar befestigt sind. Ferner kann die Mischbatterie einen üblichen Wasserhahn aufweisen, wenn das Wandgerät in Verbindung mit einer Badewanne oder einem anderen Behälter eingesetzt wird.

Im folgenden werden Ausführungsbeispiele der Erfindung anhand der Zeichnung im einzelnen beschrieben. Es zeigen:
Fig. 1 im Längsschnitt eine erste Ausführung des erfindungsgemäßen Wandgerätes;
Fig. 2 eine schematische Seitenansicht eines unter Putz montierten Wandgerätes;
Fig. 3, 4, 5 verschiedene Ausführungen einer Duschsäule in perspektivischer Darstellung.

Die dargestellten Wandgeräte enthalten ein langgestrecktes Gehäuse 1 von rechteckigem Querschnitt aus glatten Aluminiumprofilen oder Kunststoffteilen. Das in Fig. 1 dargestellte Gehäuse 1 ist oben durch eine Kunststoffkappe 2 abgeschlossen. Im Gehäuse 1 befindet sich ein langgestreckter zylindrischer Wasserbehälter 3, an dessen Boden ein Kaltwasseranschluß 4 und an dessen oberem Ende ein Heißwasseranschluß 5 druckdicht befestigt sind. An der oberen Stirnwand 6 des z. B. aus Edelstahl bestehenden Behälters 3 ist ein Kopfstück 7 montiert, das eine Halterung für ein Drei-Phasen-Heizelement 8 darstellt. Auf der Oberfläche des Kopfstücks 7 ist ein Temperaturbegrenzer 9 montiert, über den die Stromzufuhr zu den Heizelementen 8 gesteuert wird.

Der Kaltwasseranschluß 4 und der Heißwasserstutzen 5 sind über Rohrleitungen 10 bzw. 11 an eine Mischbatterie 12 angeschlossen, die im unteren Teil des Gehäuses 1 unterhalb des Wasserbehälters 3 angeordnet ist und einen Handhebel zum Einstellen der entnommenen Wassermengen und der Wassertemperatur durch den jeweiligen Benutzer der Duschanlage aufweist. An diese Mischbatterie 12 ist auch die Kaltwasserleitung 13 angeschlossen. Ein flexibler armierter Schlauch 14 führt von der Mischwasserbatterie 12 zu einer Brause 15, die bei der Ausführung nach Fig. 1 über einen Halter 16 fest an einer Längswand des Gehäuses 1 montiert ist.

Von der Kaltwasserleitung 10 führt eine Doppelleitung 17, 18 zu einem im oberen Endteil des Gehäuses angeordneten Druckdifferenzschalter 19, der in einem Schutzgehäuse 20 untergebracht ist und den Kaltwasserzulauf zum Flüssigkeitsbehälter 3 sperrt, wenn der Wasserdruck unter einen vorgegebenen Wert von z. B. 1 bar absinkt.

Der Wasserbehälter 3 und das Drei-Phasen-Heizelement 8 bilden einen Durchlauferhitzer, wobei aufgrund der Ausbildung des Heizelementes als Dreiphasen-Aggregat eine Heizleistung von ca. 20 kW erzielt wird, die zu einer Erwärmung des mit einer Vorlauftemperatur von ca. 10 bis 14 °C zulaufenden Kaltwassers bis auf eine Endtemperatur von etwa 45° auch dann ausreicht, wenn die maximale Wassermenge entnommen wird. Sobald der Hebel der Mischbatterie in einer beliebigen "Warm"-Stellung geöffnet wird, schalten sich zuerst eine Phase und anschließend die beiden weiteren Phasen des Heizelementes ein, falls ein Mindestdruck von 1 bar in der Kaltwasserleitung 13 anliegt. Sobald die Warmwasserentnahme abgestellt wird, schaltet das Heizelement automatisch ab. Ein zusätzlicher Schalter ist nicht vorgesehen, kann jedoch für andere Einsatzzwecke zweckmäßig sein.

Das Wandgerät nach Fig. 2 entspricht in seinem grundsätzlichen Aufbau der Ausführung nach Fig. l, so daß für gleiche Bauteile auch gleiche Bezugszeichen verwendet werden.

Wie dargestellt, ist das Gehäuse 1 teilweise in eine entsprechende Ausnehmung einer Badezimmerwand eingesetzt, die in üblicher Weise durch Kacheln 25 verkleidet sein kann und unterhalb des Gehäuses 1 eine Abdeckung 26 aufweist, die einen Zugriff zur Verbindungsmuffe der Kaltwasserleitung 13 ermöglicht. An der formsteifen Stirnwand 27 des Gehäuses 1 sind zwei Halteböcke 28, 29 montiert, zwischen denen sich eine Führung in Form eines Rohres 30 erstreckt. An diesem Führungsrohr 30 ist ein Halter 31 mittels einer Handschraube 32 in der Höhe verstellbar festgeklemmt, in dessen nach vorn weisenden gabelförmigen Endteil eine Handbrause 33 eingehängt werden kann. Ferner ist eine Seifenschale 34 mittels einer ähnlichen Klemmvorrichtung am Führungsrohr 30 in der Höhe verstellbar festgelegt.

Die Erfindung ist nicht auf die dargestellten und vorstehend beschriebenen Ausführungen beschränkt, sondern umfaßt auch Wandgeräte, bei denen z. B. anders ausgeführte Heizelemente (Einphasen-Heizelement, gasbefeuerte Heizelemente) eingesetzt werden. Selbstverständlich kann ferner eine Mischerbatterie entfallen, falls nur Heißwasser über einen gesonderten Hahn entnommen wird. Wesentlich ist die langgestreckte, ggf. rohrförmige Gestalt des Wasserbehälters 8 und die Reihenanordnung der verschiedenen Einzelelemente innerhalb des Gehäuses, durch welche die hinsichtlich der Raumausnutzung günstige Form des Wandgerätes zustandekommt. Entsprechend dem jeweiligen Einsatzzweck können Hilfsaggregate, wie Mischbatterien, flexibler Brauseschlauch, Halterung für die Handbrause, wegfallen oder durch andere ähnliche Mittel ersetzt werden.

Die in Fig. 4 dargestellte Dusch- und Waschsäule ist als Gruppendusche für Großduschanlagen konzipiert. In einer zentralen Säule 35 von sechseckigem Querschnitt sind insgesamt sechs Wandgeräte nach dem in den Fig. 1 und 2 dargestellten technischen Grundkonzept eingebaut. Jede Einzeldusche ist von den beiden benachbarten durch Trennwände 36, 37 abgeschirmt, die von den Eckkanten der hexagonalen Mittelsäule 35 ausgehen. Die in Fig. 3 dargestellte Duschsäule kann je nach der gewünschten Anzahl an Einzelduschen einen entsprechenden Querschnitt haben. Darüber hinaus kann die zentrale Säule 35 auch in Form eines Zylinders ausgebildet sein. Der Einfachheit halber wurde nur das in der frontal sichtbaren Seitenwand der Säule 35 eingebaute Wandgerät gestrichelt dargestellt.

In den Fig. 4 und 5 sind zwei weitere mögliche Ausführungen von Duschsäulen schematisch dargestellt, die in einer zentralen Säule 35 ebenfalls mehrere der in den Fig. 1 und 2 dargestellten Wandgeräte enthalten. Die in diesen Figuren sichtbaren Einzelteile der Wandgeräte sind mit gleichen Bezugszeichen wie in Fig. 1, 2 bezeichnet. Die Ausführung nach Fig. 5 weist einen unteren Ständer 38 auf, in welchem die elektrischen Kabel und die Wasser-Zuleitung verlaufen.

## Patentansprüche

1. Wandgerät zur Zubereitung von warmem Brauch-, Wasch-und Duschwasser, bestehend aus einem langgestreckten Gehäuse, aus einem im Gehäuse angeordneten Flüssigkeitsbehälter mit einem darin zentral angeordneten langgestreckten elektrischen Heizelement, aus je einem am Behälter abgedichtet befestigten Anschluß für Kalt- und Warmwasser und aus einer am Gehäuse montierten Entnahme-Armatur,
dadurch gekennzeichnet,
daß die Anschlüsse (4, 5) für den Kaltwasserzulauf und für die Heißwasserentnahme direkt in den Innenraum des Flüssigkeitsbehälters (3) ausmünden und daß das in das zu erwärmende Wasser im Flüssigkeitsbehälter (1) eintauchende Heizelement (1) an einem an der Behälterstirnwand (6) montierten Kopfstück (7) befestigt ist.

2. Wandgerät nach Anspruch 1,
dadurch gekennzeichnet,
daß im Kopfstück (7) ein Temperatur-Begrenzer (9) angeordnet ist.
874-(x2325)-Sd-E

3. Wandgerät nach Anspruch 1 oder 2,
dadurch gekennzeichnet,
daß im Endabschnitt des Gehäuses (1) ein Druckdifferenzschalter (19) angeordnet ist, der über Zweigleitungen (17, 18) mit dem Kaltwasseranschluß (4) des Flüssigkeitsbehälters (3) verbunden ist.

4. Wandgerät nach einem der Ansprüche 1 bis 3,
dadurch gekennzeichnet,
daß an einer Längswand (27) des Gehäuses (1) eine Längsführung (30) montiert ist, an der Halterungen (32) für eine Handbrause (33) und ggf. für eine Seifenschale (34) höhenverstellbar befestigt sind.

5. Wandgerät nach einem der Ansprüche 1 bis 4,
dadurch gekennzeichnet,
daß an die Heißwasser-Entnahmeleitung (11) und an die Kaltwasserleitung (10) eine Mischbatterie (12) angeschlossen ist, die einen Einhand-Hebel aufweist.

6. Wandgerät nach einem der Ansprüche 1 bis 5,
dadurch gekennzeichnet,
daß das Gehäuse (1) aus einem Kunststoff oder Aluminium besteht und einen rechteckigen Querschnitt hat,

7. Wandgerät nach einem der Ansprüche 1 bis 6,
dadurch gekennzeichnet,
daß das Heizelement (8) ein Drei-Phasen-Heizstab ist.

8. Dusch- und Waschsäule
dadurch gekennzeichnet,
daß in mindestens einer ihrer Seitenwände ein Wandgerät montiert ist.
